# FASCICULE DE BREVET EUROPEEN

(11) **EP 0 362 019 B1**
(45) Date de publication et mention de la délivrance du brevet: **05.05.1993**
(21) Numéro de dépôt: 89402546.9
(22) Date de dépôt: 18.09.1989
(51) Int. Cl.: B26F 1/38, B26D 9/00, A41H 43/00

(54) **Dispositif de coupe et de poinçonnage pour matières en feuilles**
Schneid- und Stanzvorrichtung für Materialbahnen
Cutting and punching device for sheet materials

(30) Priorité: 23.09.1988 FR 8812488
(43) Date de publication de la demande: 04.04.1990
(73) Titulaire: LECTRA SYSTEMES, 33610 Cestas Bourg (FR)
(72) Inventeur: Etcheparre, Jean, F-33000 Bordeaux (FR); Etcheparre, Bernard, F-33000 Bordeaux (FR)
(74) Mandataire: Portal, Gérard

(56) Documents cités:
- FR-A- 2 583 332
- GB-A- 2 175 828
- US-A- 2 911 772
- US-A- 3 741 062
- US-A- 4 587 873
- US-A- 4 667 553

## Description

La présente invention concerne un dispositif de coupe et de poinçonnage pour matières en feuilles telles que du tissu, destiné à être installé sur une machine de coupe automatique, pilotée par une commande numérique. Ce dispositif est généralement disposé sur un équipage mobile composé d'une poutre se déplaçant longitudinalement sur des rails de guidage et au-dessus d'une table de coupe et d'un chariot se déplaçant le long de la poutre formant ainsi un système de coordonnées croisées.

L'invention se propose de résoudre le problème technique de la découpe d'une feuille ou d'un empilage de feuilles (quelques feuilles seulement) par une lame métallique vibrante tout en recherchant à la fois un poids le plus faible possible, afin de pouvoir déplacer l'outil à des vitesses et accélérations très élevées, un encombrement réduit, une grande simplicité afin d'avoir la meilleure fiabilité possible et la présence d'un poinçon permettant de perforer la matière.

Dans le GB 2 175 828 (GERBER), il est déjà décrit un dispositif de coupe comprenant un chariot 46 mobile portant la tête 48 d'un organe de coupe à lame rotative et une tête 50 d'un organe de coupe à lame à déplacement alternatif vertical.

Ce dispositif comprend également des moyens d'aiguisage de la lame rotative et un servomoteur unique 96 qui positionne simultanément et de concert à la fois la tête de coupe 48 et la tête de coupe 50 autour de leurs axes respectifs.

Cependant, ce document ne décrit aucun moyen de vibration de l'outil de coupe.

Par ailleurs, le choix d'une lame vibrante impose plusieurs contraintes telles qu'une fréquence de vibration élevée qui exige des pièces en mouvement de masse très faible, un asservissement de la rotation de la lame à la tangente du profil découpé, des dimensions de la lame très faibles et une possibilité de montée et de descente de la lame afin de la dégager complètement du plan de coupe, plus précisément lorsqu'on change de profil à découper. Par ailleurs, l'affûtage de la lame vibrante doit se faire de façon automatique.

La présente invention permet de résoudre ces problèmes pour la première fois et de manière satisfaisante avec un dispositif de coupe et de poinçonnage pour matières en feuilles destiné à être monté de façon mobile sur une machine de coupe automatique, comportant un outil de coupe constitué d'une lame rectiligne et un outil de poinçonnage, caractérisé en ce qu'il comprend des moyens de mise en vibration longitudinale de ladite lame, des moyens de déplacement vertical de ladite lame, des moyens de rotation de ladite lame selon son axe longitudinal, des moyens d'affûtage de ladite lame, des moyens de déplacement vertical de l'outil de poinçonnage, des moyens de rotation de l'outil de poinçonnage et une embase de support sur laquelle sont regroupés de façon compacte tous lesdits moyens qui sont susceptibles d'être mis en oeuvre simultanément et indépendamment les uns des autres.

Selon l'invention, l'outil de coupe sera de préférence une lame verticale et l'outil de poinçonnage un poinçon vertical.

Selon une caractéristique de l'invention, lesdits moyens de vibration de l'outil de coupe comprennent un volant accouplé directement sur l'arbre d'un moteur électrique fixé à l'intérieur d'un boîtier mobile, un maneton monté sur la face extérieure dudit volant, libre en rotation dont la position est excentrée par rapport à l'axe de rotation dudit volant et qui possède une fente ouverte disposée radialement dans laquelle vient coulisser horizontalement une languette en T d'un coulisseau ajusté pour coulisser librement et sans tourner sur un guide creux dont l'axe est concourant avec celui du volant, ledit coulisseau venant s'enclencher dans la partie supérieure de la lame tout en laissant libre sa rotation.

Selon une autre caractéristique de l'invention, lesdits moyens de déplacement vertical de l'outil de coupe comprennent un vérin pneumatique, deux colonnes de guidage maintenues à leurs extrémités supérieures par une pièce de liaison, un ressort de compression disposé entre l'embase et le boîtier mobile renfermant le moteur électrique.

Toujours selon une autre caractéristique de l'invention, lesdits moyens de rotation de l'outil de coupe comprennent un servo-moteur relié par une transmission à courroie crantée et deux poulies au guide rotatif entraînant en rotation ladite lame.

Selon l'invention, lesdits moyens d'affûtage de l'outil de coupe comprennent :
- deux languettes abrasives articulées autour d'un axe vertical commun fixé sur un pied presseur et maintenues écartées par un ressort de façon à tangenter la lame sans la toucher,
- des plans inclinés ménagés au débouché inférieur du guide et destinés à resserrer les languettes au contact de la lame lorsque celle-ci est mise en position haute.

Lesdits moyens de déplacement vertical de l'outil de poinçonnage comprennent :
- un vérin pneumatique fixé à la pièce de liaison,
- un guide accroché de façon amovible dans un moyeu rotatif de l'embase, la partie inférieure dudit outil de poinçonnage coulissant au travers du guide et sa partie supérieure étant centrée dans l'extrémité de la tige du vérin,
- un ressort de compression disposé entre la face supérieure du moyeu et la face inférieure de la tige du vérin et au travers duquel passe le poinçon.

Selon l'invention également, lesdits moyens de rotation de l'outil de poinçonnage comprennent un moteur, des poulies solidaires respectivement du moyeu et de l'arbre du moteur sur lesquelles est montée une courroie ronde.

L'invention sera mieux comprise à la lecture de la description qui va suivre accompagnée des dessins annexés sur lesquels :

Les figures 1, 2, 3 et 4 sont respectivement des vues latérale, de face, de dessus et de derrière du dispositif de l'invention.

La figure 5 est une vue en coupe partielle des moyens de vibration de l'outil de coupe.

La figure 6 est une vue en coupe partielle des moyens de déplacement vertical et des moyens de rotation de l'outil de poinçonnage.

Les figures 7, 8, 9 et 10 sont des vues de détail en coupe partielle des moyens de vibration de l'outil de coupe.

La figure 11 représente l'outil de coupe.

Les figures 12 et 12a représentent une vue latérale et en coupe suivant FF des moyens d'affûtage.

La figure 13 est une vue de détail des moyens d'affûtage.

La figure 14 est une vue de dessus de la plaque de bridage qui permet un changement rapide de la lame.

Les figures 1 à 5 représentent les différents moyens constituant le dispositif de l'invention qui sont solidaires les uns des autres par l'intermédiaire d'une embase (4).

Ces figures représentent également deux colonnes de guidage (5) permettant le mouvement vertical de montée et de descente de l'outil de coupe. Ces deux colonnes sont maintenues à leurs extrémités supérieures par une pièce de liaison ou bride (13) et un support articulé (27) sur lequel est fixé un moteur destiné à animer à la fois les moyens de rotation de l'outil de coupe et ceux de l'outil de poinçonnage.

L'embase (4) est fixée sur un chariot mobile (2), lequel se déplace sur une poutre (1) par l'intermédiaire de galets (3).

La vibration de la lame verticale est réalisée par la transformation d'un mouvement de rotation continu en mouvement rectiligne alternatif. On utilise pour cela des moyens de vibration avec un dispositif à excentrique.

Ces moyens comprennent un volant (14) qui est accouplé directement sur l'arbre d'un moteur électrique (7). Le tout est fixé à l'intérieur d'un boîtier mobile (6) lequel coulisse verticalement le long des deux colonnes de guidage (5). Sur la face extérieure de ce volant est monté un maneton (15), libre en rotation, dont la position est excentrée par rapport à l'axe de rotation du volant (14).

Comme on peut le voir sur les figures 7 à 10, de cette excentration dépend l'amplitude de la vibration de la lame. Ce maneton comprend une fente ouverte disposée radialement dans laquelle vient coulisser une languette d'un coulisseau (16).

Un guide creux (19), de section carrée, est fixé verticalement sur la partie supérieure du boîtier (6). Son axe est concourant avec celui du volant (14). Sur ce guide, on trouve un coulisseau (16), ajusté de telle façon qu'il puisse coulisser librement sur le guide (19), sans toutefois avoir la possibilité de tourner autour de ce dernier (du fait de la section carrée).

Le coulisseau (16) est composé de plusieurs parties actives. La première est constituée par un manchon vertical de section carrée, ajusté sur le guide (19). La seconde est constituée par une languette (17) solidaire de la base inférieure du manchon dont les extrémités ont des formes différentes. Cette languette (17) a la forme d'un T et est disposée de telle manière qu'elle puisse coulisser dans la fente du maneton (15). Lorsqu'on fait tourner le volant (6), le maneton (15), de par sa position excentrée, entraîne la languette (17) et ainsi le coulisseau entier (16); la languette (17) pouvant coulisser horizontalement librement. C'est ainsi que le mouvement de rotation est transformé en mouvement de vibration.

L'autre extrémité de la languette (17) en T a une forme telle qu'il peut s'enclencher dans la partie supérieure de la lame verticale (20) pour entraîner cette dernière dans le mouvement de vibration tout en laissant libre sa rotation.

La figure 11 montre une lame complète, avec sa forme particulière en son point d'accrochage.

En référence à la figure 5, la lame (20) est guidée verticalement par un coulisseau (21), lequel coulisseau est lui-même guidé verticalement dans un guide (22), monté en rotation libre sur l'embase (4). La section du guidage est carrée. La rotation du coulisseau (21) par rapport au guide (22) est ainsi impossible : seule la translation verticale de l'un par rapport à l'autre est possible. Par ce dispositif, on est ainsi capable de transmettre une rotation du guide (22) à la lame (20) sans gêner le mouvement de vibration de cette dernière. La longueur du coulisseau (21) est telle que la lame ne fléchit pas sous l'action des efforts de coupe. Le guide (22) est monté dans l'embase (4) avec un roulement à billes.

Afin d'assurer le changement rapide de la lame (20), il a été prévu un arrangement particulier de certaines pièces de façon à ce que le démontage soit aisé. En référence à la figure 5, le cylindre (de vérin pneumatique) (8) est maintenu en position sur la bride de liaison (13) par l'intermédiaire de la plaque de bridage (10). Cette plaque de bridage (10) (figure 14) est en effet placée au dessus du cylindre (8), lequel comporte en son extrémité supérieure un épaulement, ledit épaulement se logeant dans un alésage de la bride (13). Un joint d'étanchéité classique, de type torique est intercalé entre (10) et (8) de façon à éviter les fuites d'air. L'air comprimé est admis par le raccord (11). La plaque de bridage (10) est fixée par l'intermédiaire de deux vis à têtes moletées (12) (voir figure 2). Sur la plaque de bridage (10), on trouve d'un côté un trou lisse (45) et de l'autre un trou ouvert latéralement (46) au travers desquels passent les vis (12). Ainsi, si l'on desserre les vis (12), sans les enlever, la plaque (10) peut pivoter autour de l'axe du trou (45). On libère alors le cylindre (8), lequel peut être dégagé par le dessus. En conséquence, on peut relever le boîtier (6) et dégager complètement la lame (20) du coulisseau (21).

Le coulisseau (21) a aussi pour fonction de porter, en sa partie inférieure, un pied presseur (29), lequel pied est nécessaire pour plaquer ou presser la matière à découper sur son support de coupe. Ce pied doit tenir compte des hauteurs variables des matières à découper. Le mouvement de montée/descente de ce pied est lié mécaniquement à celui du boîtier (6) ce qui évite l'utilisation d'un actionneur séparé. Le dispositif de déplacement vertical du pied (29) comprend une tige de rappel (18) guidée verticalement dans l'alésage du guide supérieur (19) et un ressort de compression (32) disposé à l'intérieur de l'alésage, au-dessus de la tige de rappel (18). Ce ressort repousse donc la tige de rappel (18) vers le bas jusqu'à atteindre sa butée inférieure constituée par un petit épaulement. L'extrémité inférieure de la tige (18) a la forme d'une bobine qui vient s'enclencher sur un disque solidaire de la partie supérieure du coulisseau (21). Ce dispositif d'accouplement permet une liaison en translation verticale de la tige (18) par rapport au coulisseau (21) tout en laissant la rotation du coulisseau (21) totalement libre. Lorsque le boîtier (6) est mis en position basse, le ressort (32) pousse la tige (18) vers le bas, laquelle pousse le coulisseau (21) et son pied (29) contre le matériau déposé sur la table de coupe. Ainsi, quelle que soit l'amplitude du mouvement ou la position du boîtier (6), le pied presseur (29) s'adaptera à la hauteur du matériau découpé et provoquera une pression de contact dépendant du tarage du ressort (32).

Il est nécessaire que la lame, indépendamment de son mouvement de vibration, puisse monter et descendre de façon à pouvoir se dégager ou pénétrer complètement dans la matière à découper. En effet, tous les déplacements hors coupe sont faits avec la lame en position haute.

Pour obtenir ce résultat, on utilise des moyens de déplacement vertical de la lame comprenant un vérin pneumatique (8) dont le cylindre est fixé sur la pièce de liaison ou bride (13) maintenant les deux colonnes de guidage (5). Le piston, quant à lui, est fixé sur le boîtier de vibration (6). L'air comprimé n'est envoyé dans le cylindre que par son extrémité supérieure grâce au raccord (11). Il s'agit d'un vérin simple effet. Le mouvement de retour vers la position haute est assuré par un ressort de compression (31), lequel est disposé entre l'embase (4) et la partie inférieure du boîtier (6) et entre les colonnes (5).

Le guidage vertical du boîtier (6) est assuré précisément par les deux colonnes de guidage (5).

Etant donné la largeur non négligeable de la lame, bien qu'elle soit faible dans cette application particulière, il est indispensable que son fil tranchant soit toujours orienté dans l'axe du déplacement. Cela revient à dire qu'elle doit rester en permanence tangente au profil découpé.

Pour cela, on utilise des moyens de rotation comprenant un servo-moteur (26), asservi en position et en vitesse,une première poulie (25) montée sur l'arbre dudit moteur (26), une seconde poulie (23) montée à la partie inférieure du guide (22) et une transmission à courroie crantée (24) reliant les deux poulies (23,25) et entraînant ainsi la lame (20) en rotation.

Le servo-moteur (26) est monté verticalement sur un support (27) articulé par rapport à l'embase (4). Ceci permet de tendre la courroie (24) entre les deux poulies (23,25) en utilisant par exemple une vis (28), ladite vis se vissant dans l'embase (4) et dont la tête vient en appui sur le support articulé (27) situé juste en face. En dévissant la vis (28), on repousse le support articulé (27).

Dans certaines applications, il peut être nécessaire de perforer la matière à découper en des endroits particuliers, ces perforations servant alors de repères au moment de l'assemblage des pièces entre elles. On utilise pour cela un outil de poinçonnage couplé à l'outil de coupe et qui est lui aussi géré par la commande numérique.

Afin que la marque soit la plus nette possible, il est nécessaire de faire tourner l'outil de poinçonnage constitué d'un poinçon vertical autour de son axe au moment où il pénètre dans la matière.

Dans ce but, on utilise des moyens de rotation et de déplacement vertical du poinçon qui sont illustrés par la figure 6.

Le principe est fondé sur l'utilisation d'un poinçon vertical (35) que l'on fait monter ou descendre grâce à un vérin pneumatique (30) et dont la rotation est assurée par le moteur (26). De préférence ce moteur est le même que celui qui assure la rotation de lame. Ceci évite l'emploi d'un moteur supplémentaire et concourt à la compacité de l'ensemble.

Le poinçon (35) est monté coulissant dans un guide (41), lequel guide est monté dans un moyeu (37). Ce moyeu (37) est guidé en rotation dans l'embase (4) par un roulement à billes. Un moyen d'accrochage (non représenté), sous forme de clip par exemple, solidarise le guide (41) avec le moyeu (37) de façon à ce qu'il soit entraîné en rotation mais qu' il puisse aussi être démonté facilement. Ceci est nécessaire pour le changement de poinçon auquel cas on doit enlever le guide (41). Une poulie (38) est solidaire du moyeu (37). Une autre poulie (40), identique, est solidaire de l'arbre du moteur (26). Elle est fixée sur le même moyeu que la poulie (25), mais au-dessus de cette dernière. Les deux poulies (38) et (40) sont reliées par une courroie ronde (39) sous tension qui transmet ainsi la rotation du moteur (26) au moyeu (37) et donc au poinçon (35).

Un vérin simple effet (30), à air comprimé, est accroché, par son extrémité supérieure, à la bride (13). L'extrémité (33) de tige de vérin reçoit un petit roulement à billes de façon que sa partie centrale (34) puisse tourner librement. L'extrémité du poinçon (35) est telle qu'elle vient se centrer dans cette partie centrale (34). Un épaulement, situé sur le poinçon (35), de diamètre nettement supérieure à celui du poinçon, sert de butée verticale. Un ressort de compression (36) est mis en place entre d'une part la face supérieure du moyeu (37) et d'autre part la face inférieure de la tige du vérin ou de l'épaulement situé en extrémité du poinçon (35). Ce ressort exerce un effort qui maintient le poinçon (35) plaqué contre l'extrémité (34) de la tige de vérin. En conséquence, le poinçon (35) est guidé en rotation uniquement par le ressort (36), lequel s'appuie sur le moyeu (37). Il s'agit donc d'un guidage par friction. Le couple d'entraînement est d'autant plus grand que le ressort est comprimé, ce qui va dans le bon sens, puisque le couple de rotation doit être maximum quand le poinçon est en position basse, c'est-à-dire dans la matière.

Lorsque l'on veut faire un poinçonnage, le programme de la commande numérique établit les actions suivantes :
- déplacement du dispositif au-dessus du point choisi, lame en position haute,
- rotation à grande vitesse du moteur (26)
- descente du poinçon (35)
- montée du poinçon
- arrêt du moteur (26).

Ce dispositif de poinçonnage a les avantages suivants :
- utilisation d'un seul moteur pour deux fonctions totalement différentes
- compacité maximale
- poinçon ultra simplifié, ne nécessitant pas de moyen d'entraînement en rotation particulier (entraînement par friction)
- montage et démontage très simples ne nécessitant aucun outillage
- très bonne fiabilité.

Afin de conserver une lame parfaitement aiguisée et tranchante tout au long de la coupe, il est nécessaire de l'affûter de temps en temps.

L'invention propose donc également des moyens permettant d'assurer cet affûtage de façon automatique.

Etant donné la compacité de l'ensemble, les moyens d'affûtage doivent être les plus petits possible. Comme représentés sur les figures 12, 12a et 13, ces moyens sont fixés sur le pied presseur (29). Le principe retenu est le suivant : deux petites languettes (42) et (43), sur lesquelles sont fixées des plaquettes abrasives (recouvertes de poudre de diamant par exemple), sont articulées autour d'un axe commun (48), qui est fixé verticalement sur le pied presseur (29). Les languettes (42) et (43) sont maintenues en position écartées par un petit ressort (45) dont le détail est donné sur la figure 12. Elles sont positionnées de façon à tangenter la lame de coupe (20), sans la toucher. Les languettes (42) et (43) comprennent un prolongement (43') ayant la forme d'une languette verticale. Le débouché inférieur du guide (22) est usiné en forme évasée de façon à présenter au-dessus de chaque languette (42) et (43) un plan incliné (46), proche de la verticale.

Lorsqu'on met la lame en position haute, le coulisseau (21) et son pied presseur (29) remontent aussi. Les languettes (43') viennent alors s'appuyer sur les plans inclinés (46) du guide (22) et ressèrent de ce fait les languettes (42) et (43) de façon à les plaquer contre la lame (20). Si à ce moment la lame est en vibration, elle s'affûte au contact des plaquettes abrasives (44).

Dès que la lame est descendue pour entamer une nouvelle coupe, les languettes (43') se désengagent des plans inclinés (46) et en conséquence écartent les plaquettes abrasives de dessus la lame (grâce à l'action combinée du ressort de rappel(45) : l'affûtage est alors interrompu).

Il est à noter que pour pouvoir mettre en oeuvre ces moyens, il est nécessaire de supprimer l'axe d'articulation (47) du pied presseur par rapport au coulisseau (21).

Ces moyens d'affûtage, outre leur extrême compacité, ont l'avantage de compenser automatiquement l'usure de la lame. De plus, il n'y a besoin d'aucune commande spécifique annexe puisque l'affûtage se produit systématiquement à chaque remontée de lame.

## Revendications

1. Dispositif de coupe et de poinçonnage pour matières en feuilles destiné à être monté de façon mobile sur une machine de coupe automatique, comportant un outil de coupe constitué d'une lame rectiligne (20) et un outil de poinçonnage (35), caractérisé en ce qu'il comprend des moyens (7, 14, 15, 16, 17) de mise en vibration longitunidale de ladite lame (20), des moyens (8) de déplacement vertical de ladite lame, des moyens (23, 24, 25, 26) de rotation de ladite lame selon son axe longitudinal, des moyens d'affûtage (42, 43, 43', 45, 46) de ladite lame, des moyens de déplacement vertical (30) de l'outil de poinçonnage (35), des moyens (26, 38, 39, 40), de rotation de l'outil de poinçonnage et une embase de support (4), sur laquelle sont regroupés de façon compacte tous lesdits moyens qui sont susceptibles d'être mis en oeuvre simultanement et indépendamment les- uns des autres.

2. Dispositif selon la revendication 1, caractérisé en ce que ladite lame de coupe (20) est verticale.

3. Dispositif selon l'une des revendications 1 ou 2, caractérisé en ce que l'outil de poinçonnage est un poinçon vertical (35).

4. Dispositif selon la revendication 2, caractérisé en ce que lesdits moyens de vibration de la lame (20) comprennent un volant (14) accouplé directement sur l'arbre d'un moteur électrique (7) fixé à l'intérieur d'un boîtier mobile (6), un maneton (15) monté sur la face extérieure dudit volant, libre en rotation dont la position est excentrée par rapport à l'axe de rotation dudit volant (14) et qui possède une fente ouverte disposée radialement dans laque:le vient coulisser horizontalement une languette en T (17) d'un coulisseau (16) ajusté pour coulisser librement et sans tourner sur un guide creux (19) dont l'axe est concourant avec celui du volant (14) , ledit coulisseau (16) venant s'enclencher dans la partie supérieure de la lame (20) tout en laissant libre sa rotation .

5. Dispositif selon la revendication 4, caractérisé en ce que le coulisseau (16) comporte un manchon vertical de section interne carrée ajusté sur le guide (19).

6. Dispositif selon la revendication 4 ou 5, caractérisé en ce que la lame (20) est guidée verticalement par un coulisseau (21) qui est lui-même guidé verticalement dans un guide rotatif (22) monté dans l'embase (4).

7. Dispositif selon la revendication 6, caractérisé en ce que la section du guidage entre le coulisseau (21) et le guide (22) est carrée pour empêcher toute rotation de l'un par rapport à l'autre.

8. Dispositif selon la revendication 6, caractérisé en ce que le coulisseau (21) porte à sa partie inférieure située sous le guide (22) un pied presseur (29) pour plaquer la matière à découper sur son support de coupe.

9. Dispositif selon la revendication 2 ou 4, caractérisé en ce que lesdits moyens de déplacement vertical de la lame (20) comprennent un vérin pneumatique (8), deux colonnes de guidage (5) maintenues à leurs extrémités supérieures par une pièce de liaison (13), un ressort de compression (31) disposé entre l'embase (4) et le boîtier mobile (6) renfermant le moteur électrique (7).

10. Dispositif selon la revendication 2 ou 6, caractérisé en ce que lesdits moyens de rotation de la lame (20) comprennent un servo-moteur (26) relié par une transmission à courroie crantée (24) et deux poulies (23,25),au guide rotatif (22) entraînant en rotation ladite lame (20).

11. Dispositif selon la revendication 10, caractérisé en ce que ledit servo-moteur (26) est monté verticalement sur un support (27) articulé par rapport à l'embase (4) pour régler la tension de la courroie (24).

12. Dispositif selon la revendication 2 ou 8, caractérisé en ce que lesdits moyens d'affûtage de la lame (20) comprennent :
- deux languettes abrasives (42,43) articulées autour d'un axe vertical commun (48) fixé sur le pied presseur (29) et maintenues écartées par un ressort (45) de façon à tangenter la lame (20) sans la toucher,
- des plans inclinés (46) ménagés au débouché inférieur du guide (22) et destinés à resserrer les languettes (42,43) au contact de la lame (20) lorsque celle-ci est mise en position haute.

13. Dispositif selon la revendication 3, caractérisé en ce que lesdits moyens de déplacement vertical de l'outil de poinçonnage comprennent :
- un vérin pneumatique (30) fixé à la pièce de liaison (13),
- un guide (41) accroché de façon amovible dans un moyeu rotatif (37) de l'embase (4), la partie inférieure dudit outil de poinçonnage coulissant au travers du guide (41) et sa partie supérieure étant centrée dans l'extrémité (33) de la tige du vérin (30),
- un ressort de compression (36) disposé entre la face supérieure du moyeu (37) et la face inférieure de la tige du vérin (30) et au travers duquel passe le poinçon (35).

14. Dispositif selon la revendication 3 ou 13, caractérisé en ce que lesdits moyens de rotation de l'outil de poinçonnage comprennent un moteur (26), des poulies (38,40) solidaires respectivement du moyeu (37) et de l'arbre du moteur (26) sur lesquelles est montée sous tension une courroie ronde (39).

15. Dispositif selon la revendication 14 ou 10, caractérisé en ce que le moteur (26) anime à la fois les moyens de rotation de l'outil de coupe et les moyens de rotation de l'outil de poinçonnage.

## Patentansprüche

1. Vorrichtung zum schneiden und stanzen von Schichtmaterialien, die geeignet ist, auf bewegbare Weise auf einer automatischen Schneidemaschine angebracht zu werden, mit einem Schneidwerkzeug, gebildet aus einer geradlinigen Klinge bzw. einem Messer (20) und einem Stanzwerkzeug (35), dadurch gekennzeichnet, daß sie Einrichtungen (7,14,15,17) zum in Längsschwingungen-Versetzen der Klinge (20), Einrichtungen (8) zum vertikalen Bewegen der Klinge,
Einrichtungen (23,24,25,26) zum Drehen der Klinge um ihre Längsachse, Schleifeinrichtungen (42,43) der Klinge, Einrichtungen zum vertikalen Bewegen des Stanzwerkzeugs (35), Einrichtungen (38,39) zum Drehen des Stanzwerkzeugs und eine Trägerstützfläche (4) aufweist, auf der auf kompakte Weise alle vorgenannten
Einrichtungen gruppiert angeordnet sind, die in der Lage sind, gleichzeitig und unabhängig voneinander im Betrieb zu sein.

2. Vorrichtung nach Anspruch 1, dadurch gekennzeichnet, daß die Schneidklinge (20) vertikal verläuft.

3. Vorrichtung nach Anspruch 1 oder 2, dadurch gekennzeichnet, daß das Stanzwerkzeug ein vertikaler Stempel (35) ist.

4. Vorrichtung nach Anspruch 2, dadurch gekennzeichnet, daß die Schwingungseinrichtungen der Klinge (20) ein Schwungrad (14), das direkt an der Welle eines Elektromotors (7) angekoppelt ist, der im Inneren eines bewegbaren Gehäuses (6) befestigt ist, einen Kurbelzapfen (15) aufweisen, der an der Außenseite des Schwungrades angebracht ist, das frei drehbeweglich ist, dessen Stellung bezüglich der Drehachse des Schwungrades (14) exzentrisch ist, und der eine offene Kerbe aufweist, die radial angeordnet ist, in der horizontal gleitbeweglich eine T-förmige Zunge (17) einer Gleitschiene (16) angeordnet kommt, die eingestellt ist, um frei und ohne sich zu drehen auf einer hohlen Führung (19) zu gleiten, deren Achse mit jener des Schwungrades (14) übereinstimmt, wobei das Gleitstück oder die Gleitschiene (16) in den oberen Bereich der Klinge (20) in Eingriff kommt, unter Freilassen von dessen Drehung.

5. Vorrichtung nach Anspruch 4, dadurch gekennzeichnet, daß das Gleitstück (16) eine vertikale Muffe mit einem quadratischen Innenquerschnitt aufweist, die auf der Führung (19) eingestellt ist.

6. Vorrichtung nach Anspruch 4 oder 5, dadurch gekennzeichnet, daß die Klinge (20) vertikal durch eine Gleitschiene (21) geführt ist, die ihrerseits vertikal in einer Drehführung (22) geführt ist, die an der Trägerstützfläche (4) angebracht ist.

7. Vorrichtung nach Anspruch 6, dadurch gekennzeichnet, daß der Führungsbereich zwischen der Gleitschiene (21) und der Führung (22) rechteckig ist, um jegliche Drehung des einen bezüglich des anderen zu vermeiden.

8. Vorrichtung nach Anspruch 6, dadurch gekennzeichnet, daß die Gleitschiene (21) an ihrem unteren Bereich, der unterhalb der Führung (22) angeordnet ist, einen Druckfuß (29) trägt, um das zu schneidende Material auf seiner Trägerunterlage festzudrücken.

9. Vorrichtung nach Anspruch 2 oder 4, dadurch gekennzeichnet, daß die Einrichtung zum vertikalen Bewegen der Klinge (20) einen pneumatischen Stelltrieb (8), zwei Führungssäulen (5), die an ihren oberen Enden durch ein Verbindungsteil (13) gehalten werden, eine Druckfeder (31), die zwischen der Trägerstützfläche (4) und dem beweglichen Gehäuse (6) angeordnet ist, das den Elektromotor (7) einschließt, aufweisen.

10. Vorrichtung nach Anspruch 2 oder 6, dadurch gekennzeichnet, daß die Trägereinrichtungen der Klinge (20) einen Servomotor (26), der durch einen formgezahnten Transmissionsriemen (24) und zwei scheiben (23,25) mit der Drehführung (22) verbunden ist, die die Klinge (20) in Drehung versetzt.

11. Vorrichtung nach Anspruch 10, dadurch gekennzeichnet, daß der Servomotor (26) vertikal an einem Träger (27) angebracht ist, der bezüglich der Trägerstützfläche (4) gelenkig ist, um die spannung des Riemens (24) einzustellen.

12. Vorrichtung nach Anspruch 2 oder 8, dadurch gekennzeichnet, daß die Schleifeinrichtungen der Klinge (20) aufweisen:
- zwei Schleifzungen (42,43), die um eine vertikale gemeinsame Achse (48) gelenkig sind, die an dem Druckfuß (29) befestigt ist, und durch eine Feder (45) beabstandet gehalten werden, derart, daß sie die Klinge (20) tangieren, ohne sie zu berühren,
- geneigte Ebenen (46), die an der unteren Mündung der Führung (22) ausgebildet sind und dazu dienen, die Zungen (42,43) in Berührung mit der Klinge (20) zusammenzuziehen, wenn diese sich in ihrer oberen Position befindet.

13. Vorrichtung nach Anspruch 3, dadurch gekennzeichnet, daß die Einrichtungen zum vertikalen Versetzen des Stanzwerkzeugs aufweisen:
- einen pneumatischen Stelltrieb (30), der an dem Verbindungsteil (13) befestigt ist,
- eine Führung (41), die auf entfernbare Weise in einer Drehnabe (37) der Trägerstützfläche (4) angehängt ist, wobei der untere Teil des Stanzwerkzeugs über eine Führung (41) gleitet und sein oberer Teil am Ende (33) der Stange des Stelltriebs (30) zentriert ist,
- eine Druckfeder (36), die zwischen der Oberseite der Nabe (37) und der Unterseite der Stange des Stelltriebs (30) angeordnet ist und durch den der Stempel (35) geht.

14. Vorrichtung nach Anspruch 3 oder 13, dadurch gekennzeichnet, daß die Dreheinrichtungen des Stanzwerkzeugs einen Motor (26), Scheiben (38,40), die jeweils mit der Nabe (37) bzw. der Welle des Motors (36) verbunden sind, auf denen unter Spannung ein runder Riemen (39) aufgebracht ist.

15. Vorrichtung nach Anspruch 14 oder 10, dadurch gekennzeichnet, daß der Motor (26) gleichzeitig die Einrichtungen zum Drehen des Schneidwerkzeugs und die Einrichtungen zum Drehen des Stanzwerkzeugs antreibt.

## Claims

1. Cutting and punching apparatus for sheet material, designed to be movably mounted on an automatic cutting machine, comprising a cutting tool constituted of a rectilinear blade (20) and a punching tool (35), characterized in that said apparatus comprises means (7, 14, 15, 19) for vibrating longitudinally said blade (20), means (8) for vertically moving said blade, means (23, 24, 25, 26) for rotating said blade according to its longitudinal axis, means (42, 43) for sharpening said blade, means for vertically displacing said punching tool (35), means (38, 39) for rotating said machine tool, and a supporting base (4) on which are grouped in a compact manner all said means which are operable both simultaneously and independently of each other.

2. Apparatus according to claim 1, characterized in that said cutting blade (20) is vertical.

3. Apparatus according to one of claims 1 or 2, characterized in that the punching tool is a vertical punch (35).

4. Apparatus according to claim 2, characterized in that the means for vibrating the blade (20) comprise a flywheel (14) coupled directly to the shaft of an electric motor (7) fixed inside a movable casing (6), a freely rotatable crank wrist (15) mounted on the external face of said flywheel for free rotation, of which the position is off-centered with respect to the rotation axis of said flywheel (14) and which has an open, radial slot in which comes to slide horizontally a T-shaped tongue element (17) of a slider (16) adjusted so as to slide freely and without turning on a hollow guide (19) whose axis is concurrent with that of the flywheel (14), said slider (16) coming into engagement at the upper part of said blade (20) while allowing free rotation of the latter.

5. Apparatus according to claim 4, characterized in that the slider (16) has a vertical sleeve having a square internal section adjusted on the guide (19).

6. Apparatus according to claim 4, characterized in that the blade (20) is vertically guided by a slider (21) which is itself vertically guided within a rotating guide (22) mounted in the base (4).

7. Apparatus according to claim 6, characterized in that the guiding section between the slider (21) and the guide (22) is square to prevent any rotation of one with respect to the other.

8. Apparatus according to claim 6, characterized in that the slider (21) carries, at its lower part located beneath the guide (22), a pressing heel (29) to flatten the cutting material onto its cutting support.

9. Apparatus according to claim 2 or 4, characterized in that said means for vertically moving the blade (20) comprise a pneumatic jack (8), two guide columns (5) held at their top ends by a connecting element (13), a compression spring (31) located between the base (4) and the movable casing (6) enclosing said electric motor (7).

10. Apparatus according to claim 2 or 6, characterized in that said means for rotating the blade (20) comprise a servomotor (26) connected, via a toothed transmission belt (24) and two pulleys (23, 25), to the rotating guide (22) driving said blade (20) into rotation.

11. Apparatus according to claim 10, characterized in that said servomotor (26) is vertically mounted on a support (27) articulated with respect to the base (4) for adjusting the tension of the belt (24).

12. Apparatus according to claim 2 or 8, characterized in that said means for sharpening the blade (20) comprise:
- two abrasive tabs (42, 43) articulated around a common vertical axis (48) fixed on the pressing heel (29) and held apart by a spring (45) so as to be at a tangent with respect to the blade (20) without contacting it,
- inclined planes (46) provided at the lower opening of the guide (22) and serving to squeeze said tabs (42, 43) into contact with the blade (20) when the latter is kept in high position.

13. Apparatus according to claim 3, characterized in that said means for vertically displacing said punching tool comprise:
- a pneumatic jack (30) fixed to said connecting element (13),
- a guide (41) movably suspended in a rotating hub (37) of the base (4), the lower part of said punching tool sliding through said guide (41) and its upper part being centred in the end (33) of the rod of the jack (30),
- a compression spring (36) located between the upper face of the hub (37) and the lower face of the rod of the jack (30, and through which passes the punch (35).

14. Apparatus according to claim 3 or 13, characterized in that said means for rotating the punching tool comprise a motor (26), pulleys (38, 40), fast respectively with the hub (37) and to the shaft of the motor (26), on which a circular belt (39) is mounted under tension.

15. Apparatus according to claim 14 or 10, characterized in that the motor (26) drives both the means for rotating the cutting tool and the means for rotating the punching tool.
